# EUROPÄISCHE PATENTSCHRIFT

(11) **EP 1 503 029 B1**
(45) Veröffentlichungstag und Bekanntmachung des Hinweises auf die Patenterteilung: **24.09.2008**
(21) Anmeldenummer: 04017906.1
(22) Anmeldetag: 29.07.2004
(51) Int. Cl.: E06B 7/086

(54) **Lamellenelement**
Louver system
Système de jalousies

(30) Priorität: 31.07.2003 DE 20311814 U
(43) Veröffentlichungstag der Anmeldung: 02.02.2005
(73) Patentinhaber: SCHÜCO International KG, 33609 Bielefeld (DE)
(72) Erfinder: Stier, Helge, 33617 Bielefeld (DE)
(74) Vertreter: Specht, Peter

(56) Entgegenhaltungen:
- DE-U1- 9 310 809
- US-A- 2 939 185
- US-A- 3 691 687
- US-A1- 2001 037 603

## Beschreibung

Die vorliegende Erfindung betrifft ein Lamellenelement wie im Oberbegriff des Anspruchs 1. Ein solches Lamellenelement ist z.B. aus der US-A-3 691687 oder der DE-U-93 10809 bekannt.

Es gibt Lamellenregister, bei denen mehrere Lamellen in einem Rahmen gehalten sind. Die einzelnen Lamellen sind über eine Verstellmechanik miteinander verbunden und an gegenüberliegenden Seiten derart gelagert, dass sie gemeinsam über die Verstellmechanik gedreht und flexibel zur Beschattung oder Lichtlenkung eingesetzt werden zu können. Eine solche Verstellmechanik ist jedoch relativ aufwendig und teuer, weshalb das Bedürfnis besteht, eine einfachere Version mit feststehenden Lamellen bereitzustellen.

Aus der DE 201 07 323 ist ein Lamellenelement bekannt, dass zwei parallel zueinander ausgerichtete Halteschienen aufweist, zwischen denen eine Vielzahl von Lamellen aufgespannt ist. Die einzelnen Lamellen sind jeweils in einem bestimmten Winkel an den Halteschienen montiert, wobei die Einheit aus Lamellen und Halteschienen in einen Rahmen einsteckbar ist. Bei diesem Lamellenelement besteht der Nachteil, dass die einzelnen Lamellen nicht in unterschiedlichen Winkeln montiert werden können, was den Einsatzzweck beschränkt, insbesondere da die Lamellen in unterschiedlichen Klimagebieten eingesetzt werden und daher andere Funktionen übernehmen sollen.

Die US-A-3 691 687 offenbart einen Lamellenbehang, bei dem die einzelnen Lamellen jeweils an gegenüberliegenden Seiten an einem Halterelement montiert sind. An dem Halterelement sind Zapfen ausgebildet, die in entsprechende Aufnahmen an der Lamelle einfügbar sind.

In der DE-U- 93 10 809 ist ein Wandelement mit einer Vielzahl von Lamellen offenbart, die in einen Rahmen eingesetzt sind. Hierfür sind an den Hohlprofilen des Rahmens Schlitze ausgebildet, damit die Lamellen in einer vorbestimmten Winkelposition in dem Rahmen gehalten werden.

Die US-A-2001/037603 zeigt einen Lamellenbehang, bei dem die Lamellen eine Hohlkammer auf eisen, die seitlich von einem Deckel verschlossen ist. Der Deckel ist mit einem nach außen hervorstehenden Zapfen versehen, der mit einem Schwenkmechanismus verbindbar ist, um die Lamellen zu drehen.

Es ist daher Aufgabe der vorliegenden Erfindung ein Lamellenelement zu schaffen, bei dem eine individuelle Winkeleinstellung der Lamellen bei ansonsten starrer Anordnung möglich ist.

Diese Aufgabe wird mit einem Lamellenelement mit den Merkmalen des Anspruches 1 gelöst.

Erfindungsgemäß sind die Lamellen in unterschiedlichen Winkelstellungen an den Halteschienen montierbar. Dadurch können die Lamellen je nach Bedarf eingesetzt werden, beispielsweise kann bei entsprechender Winkelstellung die Beschattung in den Vordergrund gestellt werden oder es ist möglich, nur einen gewissen Sichtschutz nach außen hin zu bieten. Nach einmaliger Einstellung des gewünschten Winkels verbleiben die Lamellen dann starr an den Halteschienen und es ist keine aufwendige Verstellmechanik erforderlich.

Gemäß der Erfindung sind die Lamellen jeweils durch zwei an gegenüberliegenden Seiten angeordnete Halteelemente fixiert, die in unterschiedlichen Winkelstellungen an den Halteschienen festgelegt sind. Durch die Halteelemente kann somit eine Winkeleinstellung vorgenommen werden, wobei nach der Montage dann die Halteelemente die Lamellen in einer Winkelposition fixieren. Für eine einfache Ausrichtung der Halteelemente bzw. der Lamellen weisen die Halteelemente mehrere winklig zueinander angeordneten Nuten auf, in die an den Halteschienen ausgebildete Stege einfügbar sind. Die Stege verlaufen an den Halteschienen in vertikaler Richtung, sodass die Halteelemente an den Stegen ausgerichtet werden können.

Vorzugsweise sind die Halteelemente an den Halteschienen für eine Vormontage verrastbar, sodass jede Lamelle einzeln in der gewünschten Winkelstellung montiert werden kann und keine Verstellung erfolgt, bis die Einheit aus Halteschienen und Lamellen in einen Aufnahmerahmen eingesetzt ist.

Vorzugsweise sind die Lamellen als Hohlprofil ausgebildet und seitlich angeordnete Halteelemente greifen mit einem zapfen in die Lamelle ein, um die Lamelle in einer bestimmten Winkelstellung festzulegen. Dabei kann der Zapfen an einem inneren Steg der Lamelle angreifen.

Gemäß einer alternativen Ausführungsform ist in der Halteschiene und/oder einem an der Halteschiene montierbaren Nutenstein eine polygonale Öffnung ausgespart, in die ein polygonaler Zapfen eines Halteelements formschlüssig einfügbar ist. Auch durch eine solche Ausgestaltung lässt sich die jeweilige Lamelle in einer gewünschten Winkelstellung fixieren.

Für eine einfache Montage der Lamellen sind an den Halteelementen vorzugsweise Markierungen zur Anzeige der Winkelstellung vorgesehen. Diese Markierungen können beispielsweise die Gradzahl angeben, in der die Lamelle zur vertikalen geneigt ist.

Die Erfindung wird nachfolgend anhand von mehreren Ausführungsbeispielen mit Bezug auf die beigefügten Zeichnungen näher erläutert. Es zeigen:
- Figur 1: eine perspektivische Ansicht eines erfindungsgemäßen Lamellenelementes nach einem ersten Ausführungsbeispiel;
- Figur 2: eine perspektivische Ansicht des Eckbereichs des Lamellenelementes der Figur 1;
- Figur 3: eine Explosionsansicht der Montagebauteile des Lamellenelementes der Figur 1;
- Figur 4: eine perspektivische Explosionsdarstellung bei der Montage des Lamellenelementes der Figur 1;
- Figur 5: eine perspektivische Ansicht zweier benachbarter erfindungsgemäßer Lamellenelemente;
- Figur 6: eine geschnittene Draufsicht auf die Lamellenelemente der Figur 5;
- Figuren 7A bis 7D: verschiedene Ansichten des Halteelementes des Lamellenelementes der Figur 1;

Ein Lamellenelement 1 umfasst einen Aufnahmerahmen 2, der aus einzelnen Rahmenprofilen 3 gebildet ist. In den Aufnahmerahmen 2 ist ein Lamellenelement mit vertikalen Halteschienen 4 und dazwischen angeordneten Lamellen 5 eingesetzt. Das Lamellenelement 1 lässt sich vor Fenster oder Türen einsetzen und kann entweder mit dem Flügelrahmen bewegbar oder stationär an einer Fassade festgelegt sein.

Wie in Figur 2 gezeigt ist sind die Rahmenprofile 3 aus einem Hohlprofil gebildet und im oberen und unteren Bereich mit einem horizontalen Halteschienenprofil 4 verbunden. Es ist allerdings nicht unbedingt notwendig, solche horizontalen Halteschienenprofile 4 vorzusehen. Der Aufnahmerahmen 2 kann in an sich bekannter Weise auf Gehrung geschnitten sein und mit Eckverbindern verbunden sein. In den Aufnahmerahmen 2 lässt sich eine Einheit aus Halteschienen 4 und Lamellen 5 in horizontaler Richtung einschieben und verrasten.

Die Lamellen 5 sind als Hohlprofil ausgebildet und weisen seitliche Schraubkanäle 6 auf, an denen Abdeckkappen montierbar sind. Ferner ist innerhalb des Hohlprofils ein mittiger Steg 7 angeordnet. Die Lamellen 5 können aus Aluminium extrudiert sein, aber auch aus Kunststoff oder einem anderen Material bestehen, sowie als Vollprofil ausgebildet sein.

In der Explosionsdarstellung der Figur 3 lässt sich die Montage des Lamellenelementes erläutern. Die Halteschienen 4 weisen in einem mittleren Bereich Bohrungen 8 auf, in die Halteelemente 9 mit einem Zapfen 10 einfügbar sind. Der Begriff "Zapfen" soll nicht nur runde Querschnitte erfassen, sondern auch eckige Geometrien, Kreuze oder andere Formen, die in die Bohrung 8 durchsteckbar sind. Die Zapfen 10 sind an den Lamellen 5 festlegbar und können deren Winkelstellung an den Halteschienen 4 bestimmen.

Wenn die Lamellen 5 an den Halteschienen 4 montiert sind, wird die Montageeinheit aus Halteschienen 4 und Lamellen 5 in den Aufnahmerahmen 2 eingeschoben, wobei entsprechende Rastmittel vorgesehen sind. Das Rahmenprofil 3 weist einen hervorstehenden Steg 11 auf, an dem eine Rastzunge 12 angeformt ist. Die Rastzunge 12 lässt sich in eine Nut 16 an der Halteschiene 4 einfügen. An der gegenüberliegenden Seite der Nut 16 weist die Halteschiene 4 ein winklig hervorstehenden Steg 14 auf, an dem eine Rastzungen 15 vorsteht, die in eine Nut 13 an dem Rahmenprofil 3 einfügbar ist. Wenn die Einheit aus Lamellen und Halteschienen 4 in den Aufnahmerahmen 2 eingefügt wird, lässt sich mit den Rastverbindungen eine dauerhafte Verbindung bereitstellen.

In Figur 4 sind die Bauelemente für die Montage noch einmal im Detail dargestellt. Die Halteelemente 9 weisen einen Zapfen 10 auf, in dem Schlitze 17 ausgespart sind. Die Schlitze 17 sind kreuzförmig angeordnet und können auf den Steg 7 in der Lamelle 5 aufgesteckt werden. Ferner sind an dem Halteelement 9 an dem runden Flanschabschnitt, der seitlich über den Zapfen 10 hervorsteht, Nuten 18 ausgespart. In diese Nuten 18 lässt sich ein hervorstehender Steg 19 an der Halteschiene 4 einfügen. Durch die Verbindung zwischen Halteschiene 4, Halteelement 9 und Lamelle 5 lässt sich somit der Winkel der Lamelle 5 relativ zu der Halteschiene 4 einstellen, je nachdem welche Nut 18 in Eingriff mit dem Steg 19 ist. Ferner kann eine weitere Winkelstellung gewählt werden, je nachdem welcher Schlitz 17 mit dem Steg 7 in Eingriff ist.

In Figur 5 ist eine Ausführungsform gezeigt, bei der zwei Halteschienen 4 benachbart aneinander angeordnet sind und jeweils mehrere Lamellen 5 an den Halteschienen 4 montiert sind. Die Verrastung der Halteschienen 4 erfolgt in ähnlicher Weise wie die Verrastung zwischen den Rahmenprofilen 3 und den Halteschienen 4.

In Figur 6 sind die Halteschienen 4 im Schnitt gezeigt, wobei die verwendeten Halteelemente 9 sichtbar sind, die an den Halteschienen 4 festgelegt sind. Der Zapfen 10 durchgreift die Halteschiene 4 und liegt formschlüssig an dem Steg 7 in der Hohlkammer der Lamelle 5 an. Zur Fixierung der Winkelstellung der Lamelle 5 greift der Steg 19 in die gewünschte Nut 18 an dem Halteelement 9 ein, sodass sich das Halteelement 9 weder drehen noch absenken kann. Zur Vorfixierung des Halteelementes 9 sind am äußeren Umfang hervorstehende flexible Rastnasen 20 vorgesehen, die in eine hinterschnittene Nut 21 an der Halteschiene 4 eingreifen. Das Halteelement 9 lässt sich somit an der Halteschiene 4 einclipsen.

Ferner weisen die Halteschienen 4 hinterschnittene Nuten 24 auf, die eine zusätzliche Möglichkeit einer Verschraubung bieten. Die Nuten 24 sind für Schrauben und Muttern nach dem metrischen System ausgebildet, sodass entsprechende Montageteile formschlüssig eingesetzt werden können.

Wie in den Darstellungen der Figur 7 zu erkennen ist, besitzt ein Halteelement 9 an dem flanschförmigen runden Abschnitt mehrere Nuten 18 bzw. 18'. Je nachdem welche Nut 18 bzw. 18' in Eingriff mit dem Steg 19 an der Halteschiene kommt, lässt sich der Winkel der Lamelle 5 einstellen. Um die Montage zu vereinfachen, sind auf der Rückseite des Halteelementes 9 Markierungen 23 vorgesehen, mit denen die jeweilige Winkelstellung der Lamelle angegeben ist. Wird die Lamelle in einem Winkel von 70° zur Vertikalen montiert, steht auf der Markierung eine entsprechende Zahl und die Ausrichtung der Nut ist visuell auf der Rückseite des Halteelementes 9 dargestellt.

Ferner ist in dem Halteelement 9 eine mittige Öffnung 22 vorgesehen, die als Schraubkanal oder zum Injizieren eines Klebstoffes einsetzbar ist. Durch das Einbringen von Kleber durch das Halteelement kann eine besonders feste Verbindung zwischen Lamelle und Halteelement 9 bereitgestellt werden.

Je nach Festigkeitsanforderungen kann das Halteelement 9 aus Metall oder Kunststoff hergestellt sein.

Es wurden einige Ausführungsbeispiele für die mechanische Festlegung der Lamellen 5 in einer gewünschten Winkelstellung gezeigt. Mit diesen Bauelementen lässt sich somit ein Lamellenelement bereitstellen, bei dem die Lamellen 5 bei der Montage in der gewünschten Stellung ausgerichtet werden können. Es ist auch möglich, dass für unterschiedliche Jahreszeiten eine Demontage stattfindet und die Lamellen dann in einer anderen Winkelstellung wieder fixiert werden. Schließlich ist es auch denkbar, dass die Lamellen 5 über die Halteelemente 9 in einer gewünschten Position fixiert werden, aber über Rastmittel in andere Winkel verstellbar gehalten sind, und somit ohne Demontage in eine andere Winkelstellung drehbar sind.

## Patentansprüche

1. Lamellenelement mit mindestens zwei parallel zueinander ausgerichteten Halteschienen (4), zwischen denen Lamellen (5) montiert sind, wobei die Halteschienen (4) mit den Lamellen (5) eine vormontierte Montageeinheit ausbildet, wobei die Lamellen (5) in unterschiedlichen Winkelstellungen an den Halteschienen (4) montierbar sind und die Lamellen (5) jeweils durch zwei an gegenüberliegenden Seiten angeordnete Halteelemente (9) fixiert sind, die in unterschiedlichen Winkelstellungen an den Halteschienen (4) festlegbar sind, **dadurch gekennzeichnet, dass** an einem Halteelement (9) mehrere winklig zueinander angeordnete Nuten (18, 18') vorgesehen sind, in die an den Halteschienen (4) ausgebildete Stege (19) einfügbar sind.

2. Lamellenelement nach Anspruch 1, **dadurch gekennzeichnet, dass** die Halteelemente (9) an den Halteschienen (4) für eine Vormontage verrastbar sind.

3. Lamellenelement nach Anspruch 1 oder 2, **dadurch gekennzeichnet, dass** die Lamellen (5) als Hohlprofil ausgebildet sind und seitlich angeordnete Halteelemente (9) mit einem Zapfen (10) in die Lamelle (5) eingreifen.

4. Lamellenelement nach Anspruch 3, **dadurch gekennzeichnet, dass** der Zapfen (10) einen inneren Steg (7) der Lamelle (5) umgreift.

5. Lamellenelement nach einem der Ansprüche 1 bis 4, **dadurch gekennzeichnet, dass** die Halteschienen (4) zusammen mit den Lamellen (5) in dem Aufnahmerahmen (2) einsteckbar und über Rastmittel fixiert sind.

6. Lamellenelement nach einem der Ansprüche 1 bis 5, **dadurch gekennzeichnet, dass** in der Halteschiene (4) und/oder einen an der Halteschiene (4) montierbaren Nutenstein (25) eine polygonale Öffnung (26) ausgespart ist, in die ein polygonaler Zapfen eines Halteelements formflüssig einfügbar ist.

7. Lamellenelement nach einem der Ansprüche 1 bis 6, **dadurch gekennzeichnet, dass** an den Halteelementen (9) Markierungen zur Anzeige der Winkelstellung der Lamellen (5) vorgesehen sind.

8. Lamellenelement nach einem der Ansprüche 1 bis 7, **dadurch gekennzeichnet, dass** die vormontierte Montageeinheit aus Halteschienen (4) und den Lamellen (5) in einen Aufnahmerahmen (2) eingesetzt ist.

9. Lamellenelement nach einem der Ansprüche 1 bis 8, **dadurch gekennzeichnet, dass** in dem Halteelement (9) ein Kanal (22) zum Verschrauben und/oder zum Injizieren von Kleber vorgesehen ist.

## Claims

1. Slatted element having at least two parallel retaining rails (4) between which slats (5) are fitted, it being the case that the retaining rails (4) and the slats (5) form a preassembled installation unit, and that the slats (5) can be fitted on the retaining rails (4) in different angular positions and the slats (5) are fixed in each case by two retaining elements (9) which are arranged on opposite sides and can be secured on the retaining rails (4) in different angular positions, **characterized in that** a retaining element (9) contains a plurality of grooves (18, 18') which are angled in relation to one another and into which crosspieces (19) formed on the retaining rails (4) can be introduced.

2. Slatted element according to Claim 1, **characterized in that** the retaining elements (9) can be latched on the retaining rails (4) for preassembly purposes.

3. Slatted element according to Claim 1 or 2, **characterized in that** the slats (5) are designed as hollow profiles and laterally arranged retaining elements (9) engage in the slat (5) by way of a stub (10).

4. Slatted element according to Claim 3, **characterized in that** the stub (10) engages around an inner crosspiece (7) of the slat (5).

5. Slatted element according to one of Claims 1 to 4, **characterized in that** the retaining rails (4), together with the slats (5) can be plugged in the accommodating frame (2) and fixed via latching means.

6. Slatted element according to one of Claims 1 to 5, **characterized in that** a polygonal opening (26) is made in the retaining rail (4) and/or in a sliding block (25) which can be fitted on the retaining rail (4), and a polygonal stub of a retaining element can be introduced in a form-fitting manner into this opening.

7. Slatted element according to one of Claims 1 to 6, **characterized in that** markings for indicating the angular position of the slats (5) are provided on the retaining elements (9).

8. Slatted element according to one of Claims 1 to 7, **characterized in that** the preassembled installation unit comprising the retaining rails (4) and the slats (5) is inserted into an accommodating frame (2).

9. Slatted element according to one of Claims 1 to 8, **characterized in that** the retaining element (9) contains a channel (22) for screw-connection purposes and/or into which adhesive can be injected.

## Revendications

1. Elément à lamelles avec au moins deux rails de retenue (4) parallèles l'un à l'autre, entre lesquels sont montées des lamelles (5), les rails de retenue (4) formant avec les lamelles (5) une unité de montage prémontée, les lamelles (5) pouvant être montées dans différentes positions angulaires au niveau des rails de retenue (4) et les lamelles (5) étant fixées respectivement par deux éléments de retenue (9) agencés sur des côtés opposés, qui peuvent être fixés dans différentes positions angulaires au niveau des rails de retenue (4), **caractérisé en ce que** plusieurs rainures (18, 18') agencées en angle l'une par rapport à l'autre sont prévues au niveau d'un élément de retenue (9) dans lesquelles des nervures (19) réalisées au niveau des rails de retenue (4) peuvent être insérées.

2. Elément à lamelles selon la revendication 1, **caractérisé en ce que** les éléments de retenue (9) peuvent être enclenchés au niveau des rails de retenue (4) pour un prémontage.

3. Elément à lamelles selon la revendication 1 ou 2, **caractérisé en ce que** les lamelles (5) sont réalisées sous forme de profil creux et des éléments de retenue (9) agencés sur le côté viennent en prise avec un bouchon (10) dans la lamelle (5).

4. Elément à lamelles selon la revendication 3, **caractérisé en ce que** le bouchon (10) enveloppe une nervure intérieure (7) des lamelles (5).

5. Elément à lamelles selon l'une quelconque des revendications 1 à 4, **caractérisé en ce que** les rails de retenue (4) peuvent être enfichés conjointement avec les lamelles (5) dans le cadre de réception (2) et sont fixés par le biais de moyens d'encliquetage.

6. Elément à lamelles selon l'une quelconque des revendications 1 à 5, **caractérisé en ce que** dans le rail de retenue (4) et/ou un coulisseau (25) pouvant être monté au niveau du rail de retenue (4), une ouverture polygonale (26) est réalisée, dans laquelle un bouchon polygonal d'un élément de retenue peut être inséré par complémentarité de forme.

7. Elément à lamelles selon l'une quelconque des revendications 1 à 6, **caractérisé en ce que** des repères sont prévus au niveau des éléments de retenue (9) pour indiquer les positons angulaires des lamelles (5).

8. Elément à lamelles selon l'une quelconque des revendications 1 à 7, **caractérisé en ce que** l'unité de montage prémontée formée des rails de retenue (4) et des lamelles (5) est insérée dans un cadre de réception (2).

9. Elément à lamelles selon l'une quelconque des revendications 1 à 8, **caractérisé en ce qu'**un canal (22) est prévu dans l'élément de retenue (9) pour le vissage et/ou l'injection de colles.
